# EUROPÄISCHE PATENTSCHRIFT

(11) **EP 2 024 111 B1**
(45) Veröffentlichungstag und Bekanntmachung des Hinweises auf die Patenterteilung: **29.06.2011**
(21) Anmeldenummer: 07722115.8
(22) Anmeldetag: 27.03.2007
(51) Int. Cl.: B21H 1/20, B21H 5/02, B21D 15/02

(54) **VORRICHTUNG UND VERFAHREN ZUR HERSTELLUNG VON PROFILKÖRPERN**
DEVICE AND METHOD FOR PRODUCING PROFILED BODIES
DISPOSITIF ET PROCÉDÉ POUR PRODUIRE DES CORPS PROFILÉS

(30) Priorität: 26.05.2006 DE 102006025034
(43) Veröffentlichungstag der Anmeldung: 18.02.2009
(73) Patentinhaber: Müller Weingarten AG, 88250 Weingarten (DE)
(72) Erfinder: ZIESEL, Norbert, 88289 Waldburg (DE); BEIG, Frank, 88285 Bodnegg (DE)
(74) Vertreter: Otten, Herbert
(86) Internationale Anmeldenummer: PCT/DE2007/000556
(87) Internationale Veröffentlichungsnummer: WO 2007/137543

(56) Entgegenhaltungen:
- EP-A- 0 006 137
- EP-A- 0 099 256
- EP-A2- 0 177 334
- EP-A2- 0 728 540
- DE-A1- 2 065 191
- DE-A1- 19 531 907
- FR-A2- 2 281 180

## Beschreibung

Die Erfindung betrifft eine Vorrichtung und ein Verfahren zur Herstellung von Längsnuten in zylindrischen Werkstücken, insbesondere für Längsnuten mit ungleichförmigem Profil, wobei die Umformung mittels Segmentscheiben, ähnlich einem Rollverfahren erfolgt. Eine Vorrichtung gemäß dem Oberbegriff des Anspruchs 10 ist z.B. aus der DE-A-2 065 191 bekannt.

### Stand der Technik

Bei der Fertigung von Profilkörpern, wie beispielsweise Lamellenträger von Kupplungen, Zahnriemenscheiben oder ähnlichen Werkstücken mit einer zylindrischen Grundstruktur, werden häufig hohe Genauigkeiten und Präzision gefordert. Insbesondere kommt es auf Genauigkeit und die Oberflächenqualität an.

In der DE 20 17 709 wird ein Verfahren beschrieben, welches zur Herstellung der oben genannten Bauteile eingesetzt wird. Ein spezielles Rollwerkzeug ermöglicht es, das Werkstück aus einem Rohling mit glatter Außenkontur mittels einer Presse herzustellen, wobei jeder Pressenhub aus einem Rohling ein Werkstück ausformt. Bei jedem Pressenhub läuft ein Walzvorgang ab, bei dem die Profilrollen das gewünschte Außenprofil in die Mantelfläche des Werkstückes eindrücken. Die Profilrollen sind dabei in einem Unterwerkzeug entlang des Umfanges des zu bearbeitenden Werkstückes angeordnet. Wird das Werkstück mittels eines am Stößel der Presse befestigten Oberwerkzeuges zwischen die Rollen gepresst, stützen sich diese an Stützrollen mit entsprechender Lagerung ab. Das Unterwerkzeug lässt sich rotationssymmetrisch aufbauen, wobei die das Profil des Werkstückes erzeugenden einzelnen Profilrollen regelmäßig und mit einheitlichem Winkel zueinander entlang des Umfanges des Werkstückes verteilt sind. Infolge dessen und infolge der sich ergebenden rotationssymmetrischen Kräfteaufteilung während eines Umformvorganges sind die einzelnen von den jeweiligen Profilrollen hergestellten Nuten untereinander praktisch gleich. Es wird insbesondere eine absatzfreie Außenkontur erreicht.

Der Nachteil dieses Verfahrens ist, dass die Drehung und somit das Abrollen der Profilrollen nur durch die bei der Umformung wirkenden Kräfte zwischen Werkstück und Profilrolle erzeugt wird. Dadurch entsteht ein nicht definierbarer Schlupf der Profilrolle gegenüber dem Werkstück. Bei durchgängigen, in Längsrichtung gleichförmigen Profilen führt dieser Schlupf in der Regel nicht zu Problemen. Ist das Profil in Längsrichtung jedoch unregelmäßig, beispielsweise mit einem quer zur Längsnut verlaufenden Steg in der Mitte der Profillänge, führt der Schlupf zu Maßungenauigkeiten und somit zu Qualitätsmängeln.

In der DE 195 06 391 A1 ist ein Verfahren offenbart, bei dem die Profilrollen derart angetrieben werden, dass die Umfanggeschwindigkeit im Umformbereich mit der Geschwindigkeit des Werkstückes übereinstimmt. Der Antrieb erfolgt durch Übertragung der Stößelbewegung über Getriebemittel, wie Zahnstangen und Zahnräder auf die Profilrollen. Durch dieses Verfahren bzw. durch die Anordnung der oben genannten Getriebemittel wird der Schlupf zwischen den Profilrollen und Werkstück sicher vermieden.

Der Nachteil dieses Verfahrens ist der sehr aufwendige konstruktive Aufbau und die daraus resultierenden hohen Kosten der Vorrichtung. Weiterhin nachteilig ist, dass durch die Vielzahl der Getriebemittel eine große Bauhöhe der Vorrichtung erforderlich ist.

In der EP 0 006 137 A1 ist ebenfalls eine Vorrichtung zur Herstellung von Längsnuten in ein zylindrisches Werkstück beschrieben. Bei dieser Lösung erfolgt die Umformung nicht durch Profilrollen sondern durch Segmentscheiben. Die Segmentscheiben werden nicht angetrieben. Die Außenkonturen der Segmentscheiben wälzen sich an der Oberfläche des sich nach unten bewegenden Werkstückes ab. Dadurch bewegen sich die Segmentscheiben auf einer kreisförmigen Bahnkurve. Die Positionen der Segmentscheiben zu Beginn des Eingriffes werden durch federbetätigte Haltestifte definiert. Die Segmentscheiben sind mittels einer kugelförmigen Gleitlagerung mit einem Gehäuse verbunden. Dadurch, dass die Segmentscheiben ausschließlich durch die während der Umformung wirkenden Kräfte bewegt werden und keinen mit der Stößelbewegung synchronisierten Antrieb haben, ist ein geringfügiger Schlupf zwischen Segmentscheibenoberfläche und Werkstück nicht zu vermeiden. Außerdem ist eine genau definierte Anfangsposition der Segmentscheiben für den Umformvorgang nicht zu realisieren. Insbesondere für Werkstücke mit in Längsrichtung unregelmäßigen Nutprofilen ist dies ein entscheidender Nachteil.

### Aufgabe und Vorteil der Erfindung

Der Erfindung liegt die Aufgabe zugrunde ein Verfahren und eine Vorrichtung zur Herstellung von Profilen in zylindrischen Werkstücken zu entwickeln, mittels einem konstruktiv einfachem und somit kostengünstigen und funktionssicheren Werkzeug, wobei ein Schlupf zwischen der Werkstückoberfläche und den Umformwerkzeugelementen sicher vermieden wird, und wobei durch einen genau definierten Startpunkt des Umformeingriffes eine hohe Präzision des herzustellenden Profils erreicht wird.

Diese Aufgabe wird durch ein Verfahren mit den Merkmalen des Anspruchs 1 und ausgehend von einer Vorrichtung nach dem Oberbegriff des Anspruchs 10, durch die kennzeichnenden Merkmale des Anspruchs 10 gelöst.

In den Unteransprüchen sind vorteilhafte und zweckmäßige Weiterbildungen des erfindungsgemäßen Verfahrens bzw. der erfindungsgemäßen Vorrichtung angegeben.

Der Erfindung liegt der Gedanke zugrunde, den Umformvorgang ähnlich einem Rollumformverfahren auszuführen, jedoch nicht mit Profilrollen als Umformwerkzeugelement, sondern mit angetriebenen Segmentscheiben. Die Segmentscheiben werden an Gleitflächen geführt und werden durch eine Zwangskopplung mit dem Stempel bzw. Werkzeugunterteil mit der Bewegung des Werkstückes synchronisiert., Das bedeutet, dass die Segmentscheiben nicht durch die während der Umformung wirkenden Kräfte bewegt werden, sondern durch die Bewegung des Stempels. Dadurch wird ein Schlupf zwischen den Segmentscheiben und dem Werkstück während der Umformung ausgeschlossen. Wie bereits erwähnt, werden die Segmentscheiben an Gleitflächen geführt. Diese Gleitflächen sind derart gekrümmt, dass ein Abwälzen der profilierten Segmentscheibenoberflächen am Werkstück ermöglicht wird. Damit sich die Segmentscheiben entlang der gekrümmten Gleitflächen bewegen können, werden diese von unten durch das Werkzeugunterteil und von oben durch das Werkzeugoberteil bzw. den Stempel gehalten und geführt. Die Haltekraft auf die Segmentscheiben wird von oberen Gasfedern aufgebracht, welche wiederum mit dem Werkzeugoberteil verbunden sind.

Die Segmentscheiben werden zu jedem Zeitpunkt der Umformung zwischen einem am Werkzeugoberteil befestigten Mitnehmer und dem Werkzeugunterteil gehalten und führen somit exakt die gleiche Vertikalbewegung aus wie das Werkstück, welches, ebenfalls mit dem Werkzeugoberteil bzw. mit daran befestigten Bauteilen, verbunden ist. Die Kontaktflächen der Bauteile, welche mit den Segmentscheiben in Verbindung stehen, sind so ausgeführt, dass der horizontale Anteil der Segmentscheibenbewegung aufgenommen wird. Vorzugsweise sind die Oberflächen so gestaltet, dass eine im Wesentlichen horizontale Gleitbewegung zwischen den Segmentscheiben und dem in Kontakt stehenden Bauteilen ermöglicht wird. Diese beschriebene Vorrichtung, stellt eine konstruktiv einfache und somit auch robuste und kostengünstige, aber auch eine sehr präzise und qualitativ hochwertige Lösung dar.

Ein weiterer Vorteil des erfindungsgemäßen Verfahrens und der Vorrichtung ist in der Möglichkeit zu sehen, das Werkstück nach der Umformung aus der Vorrichtung auszuheben und für ein Werkstücktransportsystem freizugeben. Dieses Ausheben erfolgt mittels einer unteren Gasfeder.

Ein weiteres Merkmal des erfindungsgemäßen Verfahrens und der Vorrichtung ist, dass das Werkzeugunterteil während des Umformvorganges durch das Werkzeugoberteil über den Stempel, den Rolldorn und das Werkstück nach unten gegen eine Kraft verdrängt wird. Diese der Umformbewegung entgegengesetzte Kraft kann beispielsweise aus dem Aushebemechanismus resultieren.

Weitere Einzelheiten und Vorteile der Erfindung ergeben sich aus dem, anhand der Figuren dargestellten Ausführungsbeispiel.

Es zeigen:
- Figur 1: Vorrichtung nach dem Einlegen eines Rohlings
- Figur 2: Vorrichtung bei Umformbeginn
- Figur 3: Vorrichtung bei Umformende
- Figur 4: Vorrichtung nach Ausheben des Werkstückes
- Figur 5: Vergrößerte Darstellung des Umformeingriffes während der Umformung

### Beschreibung eines Ausführungsbeispiels

Figur 1 zeigt die erfindungsgemäße Vorrichtung 1 in einer Schnittdarstellung. Die Vorrichtung 1 besteht aus einem Werkzeugoberteil 2 und einem Werkzeugunterteil 3. Mit dem Werkzeugoberteil 2 fest verbunden ist der Stempel 4 mit dem Rolldorn 5. Das Werkzeugunterteil 3 ist in einem Gussgehäuse 6 vertikal beweglich gelagert. Über eine untere Gasfeder 7 ist das Werkzeugunterteil 3 mit einer Werkstückaufnahme 8 verbunden. In der dargestellten Position wurde das Werkstück 9 als Rohling bereits von den Greifern 10 eines hier nicht näher dargestellten Werkstücktransportsystems auf der Werkstückaufnahme 8 abgelegt. Der Stempel 4 mit dem Rolldorn 5 befindet sich im oberen Umkehrpunkt. Beginnt nun der Umformvorgang, so bewegt sich der Stempel 4 mit dem Rolldorn 5 nach unten, während das Werkstück 9 ebenfalls eine nach unten gerichtete Vertikalbewegung ausführt. Die Bewegung des Werkstückes 9 wird dadurch erzeugt, dass die Werkstückaufnahme 8 mit dem Werkstück 9 gegen die Kraft der unteren Gasfeder 7 nach unten verdrängt wird.

In Figur 2 hat die Vorrichtung 1 eine Position erreicht, in der ein Mitnehmer 11, welcher über obere Gasfedern 12 mit dem Werkzeugoberteil 2 verbunden ist, die oberen Kontaktflächen der Segmentscheiben 13 erreicht hat. Die unteren Kontaktflächen der Segmentscheiben 13 liegen auf dem Werkzeugunterteil 3 auf. Dadurch, dass der Mitnehmer 11 auf den Segmentscheiben 13 aufliegt, fahren die oberen Gasfedern 12 bei einer Fortsetzung der Abwärtsbewegung des Stempels 4 mit dem Rolldorn 5 bzw. des Werkzeugoberteils 2, soweit ein bis die Position erreicht ist, die in Figur 3 dargestellt ist. Die oberen Gasfedern 12 sind nun eingefahren, der Rolldorn 5 befindet sich im Werkstück 9 und die Segmentscheiben 13 werden von oben durch den Mitnehmer 11 und von unten durch das Werkzeugunterteil 3 in einer genau definierten Lage gehalten. Von dieser Position ausgehend bei einer weiteren Abwärtsbewegung des Stempels 4 beginnt die Umformung des Werkstückes 9 durch die Segmentscheiben 13.

Durch die formschlüssigen Verbindungen aller bewegten Bauteile, werden die Segmentscheiben 13, bezogen auf deren vertikalen Bewegungsanteil, synchron mit dem Werkstück 9 nach unten bewegt. Das für den Umformvorgang notwendige Abwälzen der Segmentscheiben 13 auf dem Werkstück 9 wird dadurch erreicht, dass sich die Segmentscheiben 13 an einer gekrümmten Gleitfläche 14 entlang bewegen. Durch diese Gleitführung und den vertikalen Antrieb durch den Mitnehmer 11 bzw. durch das Werkzeugunterteil 3, bewegen sich die Segmentscheiben 13 auf einer kreisförmigen Bahn und können so exakt auf dem Werkstück 3 abwälzen. Die dem Werkstück 9 zugewandten Seiten der Segmentscheiben 13 sind mit der negativen Form des am Werkstück 9 zu erzeugenden Profils ausgestattet. In diesem Ausführungsbeispiel ist es ein Profil mit Längsnuten, welche in der Mitte des Profils einen Steg 15 haben. In Figur 5 ist dieses Profil deutlich zu erkennen. In der dargestellten Position ist die Umformung bereits erfolgt. In der Mitte des Profils ist der Steg 15 deutlich zu erkennen. An die Form und insbesondere an die Lage dieses Steges 15 werden hohe Qualitätsanforderungen gestellt. Eine präzise Umformung ist nur möglich, wenn wie in der erfindungsgemäßen Vorrichtung 1 eine genau definierte Startposition für die Umformung vorhanden ist, welche von Reibverhältnissen zwischen Segmentscheiben 13 und dem Werkstück 9 oder von Dickentoleranzen des Werkstückes 9 unabhängig ist.

Figur 4 zeigt die Stellung der Vorrichtung 1 nach dem Umformvorgang. Die Segmentscheiben 13 sind durch den Kontakt mit dem Mitnehmer 11 nach unten gedrückt worden und haben so das Profil am Werkstück 9 eingewalzt. Die Gleitbewegung der Segmentscheiben 13 an den Gleitflächen 14 wird ermöglicht bzw. unterstützt durch eine Druckschmierung, welche über den Schmierkanal 16 erfolgt. Durch die kreisförmige Bewegung der Segmentscheiben 13 entlang der Gleitflächen 14 entstehen an den Kontaktstellen zwischen dem Mitnehmer 11 und den Segmentscheiben 13 bzw. zwischen dem Werkzeugunterteil 3 und den Segmentscheiben 13, Relativbewegungen. Die Kontaktflächen des Mitnehmers 11 und des Werkzeugunterteils 3 sind deshalb so gestaltet, dass die Segmentscheiben 13 zu jedem Zeitpunkt während der Umformung sowohl von oben, als auch von unten gehalten bzw. geführt werden. Nachdem der Umformvorgang beendet ist, bewegt sich das Werkzeugoberteil 2 mit dem Stempel 4 und dem Rolldorn 5 nach oben. Gleichzeitig fährt die untere Gasfeder 7 aus und bewegt die Werkstückaufnahme 8 mit dem umgeformten Werkstück 9 in gleicher Weise wie den Stempel 5 nach oben, bis die Position erreicht ist, die in Figur 1 dargestellt ist. Das Werkstück 9 liegt nun frei und kann von den Greifern 10 des Werkstücktransportsystems gegriffen und weitertransportiert werden.

Die Erfindung ist nicht auf das dargestellte und beschriebene Ausführungsbeispiel beschränkt. Sie umfasst auch alle fachmännischen Weiterbildungen im Rahmen des Schutzumfanges der nachstehenden Ansprüche.

### Bezugszeichenliste

- 1: Vorrichtung
- 2: Werkzeugoberteil
- 3: Werkzeugunterteil
- 4: Stempel
- 5: Rolldorn
- 6: Gussgehäuse
- 7: untere Gasfeder
- 8: Werkstückaufnahme
- 9: Werkstück
- 10: Greifer
- 11: Mitnehmer
- 12: obere Gasfedern
- 13: Segmentscheiben
- 14: Gleitfläche
- 15: Steg
- 16: Schmierkanal

## Patentansprüche

1. Verfahren zur Herstellung von Längsnuten in zylindrischen Werkstücken, bei dem mittels konzentrisch angeordneter Profilsegmentscheiben ein Profil am Umfang des Werkstückes erzeugt wird,
- wobei die Segmentscheiben (13) zu jedem Zeitpunkt des Umformvorganges durch einen Antrieb bewegt werden und dass dieser Antrieb unabhängig von der Abwälzbewegung der Segmentscheiben (13) auf dem Werkstück (9) ist,
- wobei ein Werkzeugunterteil (3) über eine untere Gasfeder (7) mit einer Werkstückaufnahme (8) verbunden und vertikal beweglich gelagert ist,
- wobei das Werkstück (9) auf der Werkstückaufnahme (8) abgelegt ist,
- wobei zu Beginn des Umformvorgangs sich ein Stempel (4), welcher mit einem Werkzeugoberteil (2) fest verbunden ist, mit einem Rolldorn (5) nach unten bewegt, während das Werkstück (9) ebenfalls eine nach unten gerichtete Vertikalbewegung ausführt und
- wobei die Werkstückaufnahme (8) mit dem Werkstück (9) gegen die Kraft der unteren Gasfeder (7) nach unten verdrängt wird,
- wobei, wenn sich der Rolldorn (5) im Werkstück (9) befindet, bei einer weiteren Abwärtsbewegung des Stempels (4) die Umformung des Werkstücks (9) durch die Segmentscheiben (13) beginnt,
- wobei das Werkzeugunterteil während des Umformvorgangs durch das Werkzeugoberteil über den Stempel, den Rolldorn und das Werkzeug nach unten gegen eine der Umformbewegung entgegengesetzte Kraft verdrängt wird,
- nachdem der Umformvorgang beendet ist, bewegt sich das Werkzeugoberteil (2) mit dem Stempel (4) und dem Rolldorn (5) nach oben, gleichzeitig fährt die untere Gasfeder (7) aus und bewegt die Werkstückaufnahme (8) mit dem umgeformten Werkstück (9) nach oben, wobei das Werkstück nun frei liegt und von Greifern eines Werkstücktransportsystems gegriffen werden kann,
- wobei die Segmentscheiben (13) zu jedem Zeitpunkt der Umformung von oben durch einen am Werkzeugoberteil (2) bebestigten Mitnehmer (11), welcher über obere Gasfedern (12) mit dem Werkzeugoberteil (2) verbunden ist, und von unten durch das Werkzeugunterteil (3) in einer genau definierten Lage gehalten werden und somit exakt die gleiche Vertikalbewegung ausführen wie das Werkstück (9), welches ebenfalls mit dem Werkzeugoberteil (2) bzw. mit daran befestigten Bauteilen verbunden ist,
- wobei der Mitnehmer (11) auf den Segmentscheiben (13) aufliegt und hierdurch die oberen Gasfedern (12) bei einer Fortsetzung der Abwärtsbewegung des Stempels (4) mit dem Rolldorn (5) bzw. des Werkzeugoberteils (2) soweit einfahren bis die Position erreicht ist, in welcher die Gasfedern (12) eingefahren sind und
- wobei die Segmentscheiben (13) durch den Kontakt mit dem Mitnehmer (11) nach unten gedrückt werden.

2. Verfahren nach Anspruch 1, **dadurch gekennzeichnet, dass** der Antrieb der Segmentscheiben (13) nach dem Umformvorgang während des Aushebevorganges über Kontaktflächen am Werkzeugunterteil (3), oder an Bauteilen, welche am Werkzeugunterteil (3) befestigt sind, erfolgt.

3. Verfahren nach einem der vorhergehenden Ansprüche 1 bis 2, **dadurch gekennzeichnet, dass** die Profilsegmente (13) durch eine Klemmung an jeweils mindestens zwei Kontaktflächen in einer definierten Lage, welche als Startposition für die Umformung notwendig ist, gehalten wird.

4. Verfahren nach Anspruch 3, **dadurch gekennzeichnet, dass** die Klemmung mittels eines Zusammenwirkens einer Abwärtsbewegung des Werkzeugoberteils (2) und der daran befestigten oberen Gasfedern (12) herbeigeführt wird.

5. Verfahren nach einem der Ansprüche 1 bis 4, **dadurch gekennzeichnet, dass** nach dem Umformvorgang das Werkstück (9) aus der Vorrichtung (1) ausgehoben wird.

6. Verfahren nach Anspruch 5, **dadurch gekennzeichnet, dass** die Aushebebewegung mittels der unteren Gasfeder (7) erfolgt, welche während des Umformvorganges eine Gegenkraft erzeugt.

7. Verfahren nach einem der Ansprüche 1 bis 6, **dadurch gekennzeichnet, dass** das Werkstück (9) durch die Abwärtsbewegung des Werkzeugoberteils (2) mittels des Stempels (4) und des Rolldorns (5) an den Segmentscheiben (13) vorbeibewegt wird, und dass **dadurch** ein Profil am Werkstück (9) entsprechend der Außenkontur der Segmentscheiben (13) erzeugt wird.

8. Verfahren nach einem der Ansprüche 1 bis 7, **dadurch gekennzeichnet, dass** während des Umformvorganges das Werkzeugunterteil (3) mit der Werkstückaufnahme (8) nach unten verdrängt wird.

9. Verfahren nach einem der Ansprüche 1 bis 8 , **dadurch gekennzeichnet, dass** nach dem Umformvorgang mittels der unteren Gasfeder (7) und der Werkstückaufnahme (8) das Werkstück (9) aus der Vorrichtung (1) ausgehoben wird.

10. Vorrichtung (1) zur Herstellung von Längsnuten in zylindrischen Werkstücken (9) unter Verwendung eines Umformverfahrens bei dem mittels konzentrisch angeordneten Segmentscheiben (13) ein Profil am Umfang des Werkstückes (9) erzeugt wird, wobei die Vorrichtung (1) aus einem Werkzeugoberteil (2) und einem Werkzeugunterteil (3) besteht, wobei die Segmentscheiben (13) an Gleitflächen (14) verschiebbar gelagert sind, wobei die Verschiebung der Segmentscheiben (13) durch Kontakt mit dem sich bewegenden Stempel (4) oder mit am Stempel (4) befestigten Bauteilen und durch Kontakt mit dem sich ebenfalls bewegenden Werkzeugunterteil (3) oder mit am Werkzeugunterteil (3) befestigten Bauteilen erfolgt, **dadurch gekennzeichnet, dass**
- mit dem Werkzeugoberteil (2) ein Stempel (4) und ein Rolldorn (5) fest verbunden sind und
- dass eine Werkstückaufnahme (8) über eine untere Gasfeder (7) mit dem Werkzeugunterteil (3), welches vertikal beweglich gelagert ist verbunden ist,
- wobei sich der Rolldorn (5) bei der Umformung in dem Werkstück (9) befindet und
- wobei die Segmentscheiben (13) bei der Umformung von oben durch einen Mitnehmer (11) und von unten durch das Werkzeugunterteil (3) in einer genau definierten Lage gehalten werden, wobei der Mitnehmer (11) über obere Gasfedern (12) mit dem Werkzeugoberteil (2) verbunden ist, wobei die oberen Gasfedern (12) eingefahren sind,
- wobei das Werkzeugunterteil während des Umformvorgangs durch das Werkzeugoberteil über den Stempel, den Rolldorn und das Werkzeug nach unten gegen eine der Umformbewegung entgegengesetzte Kraft verdrängt wird.

11. Vorrichtung nach Anspruch 10, **dadurch gekennzeichnet, dass** an den mit den Profilsegmenten in Kontakt stehenden Bauteilen (11, 3) Kontaktflächen vorhanden sind, an denen gleitende Relativbewegungen möglich sind.

12. Vorrichtung nach einem der Ansprüche 10 und 11, **dadurch gekennzeichnet, dass** zwischen den Gleitflächen (14) und den Segmentscheiben (13) eine Druckschmierung vorgesehen ist.

## Claims

1. Method for producing longitudinal grooves in cylindrical workpieces, wherein a profile is formed on the circumference of the workpiece by means of concentrically arranged profiled segment discs,
- wherein the segment discs (13) are moved at each instant of the forming process by a drive, and said drive is independent of the rolling motion of the segment discs (13) on the workpiece (9),
- wherein a lower die part (3) is connected via a lower gas spring (7) to a workpiece mount (8) and is mounted to be vertically mobile,
- wherein the workpiece (9) is placed on the workpiece mount (8),
- wherein at the start of the forming process a stamp (4), which is securely connected to an upper die part (2), moves downwards with a roller rod (5), whilst the workpiece (9) also performs a downwards vertical movement and,
- wherein the workpiece mount (8) is displaced downwards with the workpiece (9) against the force of the lower gas spring (7),
- wherein when the roller rod (5) is located in the workpiece (9), during a further downwards movement of the stamp (4) the forming of the workpiece (9) by the segment discs (13) begins,
- wherein the lower die part during the forming process is displaced downwards by the upper die part over the stamp, the roller rod and the die against a force opposite the forming movement,
- after the forming process has ended the upper die part (2) with the stamp (4) and the roller rod (5) moves upwards, at the same time the lower gas spring (7) extends and moves the workpiece mount (8) with the formed workpiece (9) upwards, wherein the workpiece is now free and can be gripped by the grippers of a workpiece transport system,
- wherein the segment discs (13) at each instant of the forming are held from above by a driver (11) secured to the upper die part (2), which driver is connected by upper gas springs (12) to the upper die part (2), and from below by the lower die part (3) in a precisely defined position and thus perform exactly the same vertical movement as the workpiece (9), which is also connected to the upper die part (2) or with components secured onto the latter,
- wherein the driver (11) lies on the segment discs (13) and in this way the upper gas springs (12) in a continuation of the downwards movement of the stamp (4) with the roller rod (5) or the upper die part (2) retract until the position is reached, in which the gas springs (12) are retracted and
- wherein the segment discs (13) are pushed downwards by contact with the driver (11).

2. Method according to claim 1, **characterised in that** the drive of the segment discs (13) after the forming process is performed during the lifting out process via contact surfaces on the lower die part (3) or on components which are secured to the lower die part (3).

3. Method according to one of the preceding claims 1 to 2, **characterised in that** the profiled segments (13) are held by clamping on respectively at least two contact surfaces in a defined position, which is necessary as a start position for the forming.

4. Method according to claim 3, **characterised in that** the clamping is achieved by the cooperation of a downwards movement of the upper die part (2) and the upper gas springs (12) secured thereon.

5. Method according to any one of claims 1 to 4, **characterised in that** after the forming process the workpiece (9) is lifted out of the device (1).

6. Method according to claim 5, **characterised in that** the lifting out movement is performed by means of the lower gas spring (7), which during the forming process generates a counter force.

7. Method according to any one of claims 1 to 6, **characterised in that** the workpiece (9) is moved by the downwards movement of the upper die part (2) by means of the stamp (4) and the roller rod (5) past the segment discs (13) and **in that** in this way a profile is produced on the workpiece (9) according to the external contour of the segment discs (13).

8. Method according to any one of claims 1 to 7, **characterised in that** during the forming process the lower die part (3) is displaced downwards with the workpiece mount (8).

9. Method according to any one of claims 1 to 8, **characterised in that** after the forming process by means of the lower gas spring (7) and the workpiece mount (8) the workpiece (9) is lifted out of the device (1).

10. Device (1) for producing longitudinal grooves in cylindrical workpieces (9) by using a forming method, wherein a profile is produced on the circumference of the workpiece (9) by means of concentrically arranged segment discs (13), wherein the device (1) consists of an upper die part (2) and a lower die part (3), wherein the segment discs (13) are displaceably mounted on sliding surfaces (14), wherein the displacement of the segmental discs (13) is performed by contact with the moving punch (4) or with components secured to the punch (4) and by contact with the also moving lower die part (3) or with components secured to the lower die part (3), **characterised in that**
- a stamp (4) and roller rod (5) are securely connected to the upper die part (2) and
- **in that** a workpiece mount (8) is connected via a lower gas spring (7) to the lower die part (3), which is mounted to be movable vertically,
- wherein the roller rod (5) is located during the forming in the workpiece (9) and
- wherein the segment discs (13) during the forming are held from above by a driver (11) and from below by the lower die part (3) in a precisely defined position, wherein the driver (11) is connected by upper gas springs (12) to the upper die part (2), wherein the upper gas springs (12) are retracted,
- wherein the lower die apart is displaced during the forming process by the upper die part over the stamp, the roller rod and the die downwards against a force opposite the forming movement.

11. Device according to claim 10, **characterised in that** on the components (11, 3) in contact with the profiled segments contact surfaces are provided, on which sliding relative movements are possible.

12. Device according to either of claims 10 and 11, **characterised in that** pressure lubrication is provided between the sliding surfaces (14) and the segment discs (13).

## Revendications

1. Procédé de réalisation de rainures longitudinales dans des pièces cylindriques selon lequel, à l'aide de segments de plaques profilés, installés de manière concentrique, on réalise un profil à la périphérie de la pièce,
procédé selon lequel
- on déplace par un entraînement, les segments en forme de plaques (13) à tout instant de l'opération de transformation et cet entraînement est indépendant du mouvement de roulement des segments de plaques (13) sur la pièce (9),
- une partie inférieure d'outil (3) reliée à un support de pièce (8) par l'intermédiaire d'un ressort à gaz inférieur (7) est mobile verticalement,
- la pièce (9) est déposée sur le support de pièce (8),
- au début de l'opération de transformation, un poinçon (4) solidaire d'une partie supérieure d'outil (2) descend avec une broche de roulage (5) pendant que la pièce (9) exécute également un mouvement vertical descendant, et
- le support de pièce (8) est repoussé vers le bas avec la pièce (9) contre la force du ressort à gaz inférieur (7),
- lorsque la broche de roulage (5) se trouve dans la pièce (9), pendant la suite du mouvement descendant du poinçon (4), les segments de plaques (13) commencent à former la pièce (9),
- pendant l'opération de transformation par la partie supérieure de l'outil par le poinçon, la broche de roulage et l'outil, la partie inférieure de l'outil est repoussée vers le bas par une force opposée au mouvement de transformation,
- après l'opération de transformation, la partie supérieure (2) de la pièce remonte avec le poinçon (4) et la broche de roulage (5) et en même temps le ressort à gaz inférieur (7) se déploie et déplace le support de pièce (8) avec la pièce (9) transformée en se soulevant, la pièce étant alors libre et pouvant être prise par les pinces d'un système de transport de pièces,
- les segments en forme de plaques (13), à chaque instant de la transformation, sont maintenus dans une position définie de manière précise par le dessus, par un organe d'entraînement (11) fixé à la partie supérieure (2) de l'outil par des ressorts à gaz supérieurs (12) et par le dessous, par la partie inférieure d'outil (3), et ainsi ils effectuent exactement le même mouvement vertical que la pièce (9) qui est également reliée à la partie supérieure (2) de l'outil ou à un composant fixé à cette partie,
- l'organe d'entraînement (11) est appliqué sur les segments en forme de plaques (13) et ainsi les ressorts à gaz supérieurs (12) lors de la poursuite du mouvement de descente du poinçon (4) avec la broche de roulage (5) et la partie supérieure d'outil (2) rentrent jusqu'à atteindre la position dans laquelle, les ressorts à gaz (12) sont rentrés, et
- les segments en forme de plaques (13) étant enfoncés par leur contact avec l'organe d'entraînement (11).

2. Procédé selon la revendication 1,
**caractérisé en ce que**
l'entraînement des segments en forme de plaques (13) après l'opération de transformation, pendant l'opération de dégagement, se fait par les surfaces de contact contre la partie inférieure (3) de l'outil ou contre des composants fixés à la partie inférieure (3) de l'outil.

3. Procédé selon l'une des revendications précédentes 1 et 2,
**caractérisé en ce que**
les segments profilés (13) sont tenus par serrage à chaque fois au moins deux surfaces de contact, dans une position définie nécessaire comme position de démarrage pour la transformation.

4. Procédé selon la revendication 3,
**caractérisé en ce que**
le serrage se fait par la coopération d'un mouvement de descente de la partie supérieure (2) de l'outil et des ressorts à gaz supérieurs (12) fixés à cette partie supérieure.

5. Procédé selon l'une des revendications 1 à 4,
**caractérisé en ce qu'**
après l'opération de transformation, on dégage la pièce (9) du dispositif (1).

6. Procédé selon la revendication 5,
**caractérisé en ce que**
le mouvement de dégagement est fait par les ressorts à gaz inférieurs (7) qui génèrent une force antagoniste pendant l'opération de transformation.

7. Procédé selon l'une des revendications 1 à 6,
**caractérisé en ce que**
sous l'effet du mouvement de descente de la partie supérieure (2) de l'outil, grâce au poinçon (4) et à la broche de roulage (5), la pièce (9) est déplacée devant les segments en forme de plaques (13), et
on réalise le profil de la pièce (9) en fonction du contour extérieur des segments en forme de plaques (13).

8. Procédé selon l'une des revendications 1 à 7,
**caractérisé en ce que**
pendant l'opération de transformation, on repousse la partie inférieure (3) de la pièce avec le support d'outil (8).

9. Procédé selon l'une des revendications 1 à 8,
**caractérisé en ce qu'**
après l'opération de transformation, on dégage la pièce (9) hors du dispositif (1) à l'aide des ressorts à gaz inférieurs (7) et du support d'outil (8).

10. Dispositif (1) pour la réalisation de rainures longitudinales dans des pièces cylindriques (9) en utilisant un procédé de transformation selon lequel, à l'aide de segments en forme de plaques (13) installés de manière concentrique, on génère un profil à la périphérie de la pièce (9),
- le dispositif (1) se composant d'une partie supérieure d'outil (2) et d'une partie inférieure d'outil (3),
- les segments en forme de plaques (13) coulissant sur les surfaces de glissement (14),
- le coulissement des segments en forme de plaques (13) se faisant par contact avec le poinçon mobile (4) ou avec les pièces fixées au poinçon (4) et par le contact avec la partie inférieure d'outil (3) qui se déplace également ou avec des composants fixés à la partie inférieure d'outil (3),
dispositif **caractérisé en ce que**
- un poinçon (4) et une broche de roulage (5) sont reliés solidairement à la partie supérieure (2) de l'outil, et
- un logement d'outil (8) est relié par un ressort à gaz inférieur (7) à la partie inférieure (3) de l'outil monté verticalement,
- la broche à ressort (5) se trouve dans la pièce (9) pendant la transformation, et
- les segments en forme de plaques (13) sont tenus dans une position définie de manière précise lors de la transformation, par le haut, par un organe d'entraînement (11) et par le bas, par le support de pièce (3), l'organe d'entraînement (11) étant relié à la partie supérieure (2) de l'outil par les ressorts à gaz supérieurs (12), et les ressorts à gaz supérieurs (12) sont rentrés, et
- pendant la transformation, la partie inférieure de l'outil est repoussée par la partie supérieure de l'outil par le poinçon, la broche de roulage et l'outil, pour être enfoncée contre une force opposée au mouvement de transformation.

11. Dispositif selon la revendication 10,
**caractérisé en ce que**
les composants (11, 3) en contact avec les segments profilés, ont des surfaces de contact permettant un mouvement relatif de glissement.

12. Dispositif selon l'une des revendications 10 et 11,
**caractérisé par**
un graissage sous pression entre les surfaces de glissement (14) et les segments en forme de plaques (13).
